# EUROPÄISCHE PATENTSCHRIFT

(11) **EP 4 170 095 B1**
(45) Veröffentlichungstag und Bekanntmachung des Hinweises auf die Patenterteilung: **13.03.2024**
(21) Anmeldenummer: 22196446.3
(22) Anmeldetag: 20.09.2022
(51) Int. Cl.: E02D 3/026, E01C 19/23, E02D 3/039, E02D 17/13, E02F 3/20

(54) **WALZENWERKZEUG FÜR EINE BODENBEARBEITUNGSWALZE**
ROLLER TOOL FOR A SOIL WORKING ROLLER
OUTIL DE LAMINAGE POUR UN ROULEAU DE TRAITEMENT DU SOL

(30) Priorität: 22.10.2021 DE 102021127441
(43) Veröffentlichungstag der Anmeldung: 26.04.2023
(73) Patentinhaber: Hamm AG, 95643 Tirschenreuth (DE)
(72) Erfinder: Meier, Matthias, Tirschenreuth (DE); Malzer, Johannes, Tirschenreuth (DE)
(74) Vertreter: Ruttensperger Lachnit Trossin Gomoll

(56) Entgegenhaltungen:
- EP-A1- 3 093 393
- DE-A1-102013 217 042

## Beschreibung

Die vorliegende Erfindung betrifft ein Walzenwerkzeug für eine Bodenbearbeitungswalze einer Bodenbearbeitungsmaschine.

Aus der EP 3 093 393 A1 ist ein Walzenwerkzeug für eine Bodenbearbeitungswalze bekannt, welches einen mit seinem Anbringungsbereich durch Verschweißen an einer Außenumfangsfläche eines Walzenmantels einer Bodenbearbeitungswalze festgelegten Wechselhalter umfasst. In dem einstückig ausgebildeten Wechselhalter ist eine Wechselhalteröffnung ausgebildet, in welche ein Wechselwerkzeugschaft eines beispielsweise als Meißel ausgebildeten Wechselwerkzeugs durch Bewegen in Richtung einer Öffnungslängsachse der Wechselhalteröffnung eingesetzt und darin durch Verrastung arretiert wird. Mittels eines durch eine seitliche Öffnung in dem Wechselhalterteil einzuführenden und den Wechselwerkzeugschaft hintergreifend zu positionierenden Werkzeugs kann das Wechselwerkzeug aus der Wechselhalteröffnung herausgepresst werden.

Aus der DE 10 2013 217 042 A1 ist ein Walzenwerkzeug für eine Bodenbearbeitungsmaschine bekannt, welches einen mit seinem Anbringungsbereich durch Verschweißen an einer Außenumfangsfläche eines Walzenmantels einer Bodenbearbeitungswalze festgelegten Wechselhalter umfasst. In dem Wechselhalter ist eine Wechselhalteröffnung ausgebildet, in welche ein Wechselwerkzeugschaft eines beispielsweise als Meißel ausgebildeten Wechselwerkzeugs durch Bewegen in Richtung einer Öffnungslängsachse der Wechselhalteröffnung eingesetzt wird. Zum Arretieren des Wechselwerkzeugs an dem Wechselhalter werden in an dem Wechselhalter vorgesehene seitliche Öffnungen von beiden Seiten Abschlusselemente eingesetzt, welche einerseits die im Wechselhalter vorgesehenen seitlichen Öffnungen gegen das Eindringen von Verunreinigungen abschließen und andererseits in Eingriff mit dem Wechselwerkzeugschaft treten und dadurch das Wechselwerkzeug am Wechselhalter arretieren.

Es ist die Aufgabe der vorliegenden Erfindung, ein Walzenwerkzeug für eine Bodenbearbeitungswalze einer Bodenbearbeitungsmaschine vorzusehen, bei welchem ein Wechselwerkzeug zuverlässig an einem Wechselhalter festgelegt werden kann und auch nach längerer Betriebsdauer einfach von dem Wechselhalter gelöst werden kann.

Erfindungsgemäß wird diese Aufgabe gelöst durch ein Walzenwerkzeug für eine Bodenbearbeitungswalze einer Bodenbearbeitungsmaschine, umfassend einen an einer Außenumfangsseite eines Trägermantels festzulegenden Wechselhalter, wobei der Wechselhalter einen Anbindungsbereich zur festen Anbindung an eine Außenumfangsfläche des Trägermantels und eine in Richtung einer Öffnungslängsachse langgestreckte Wechselhalteröffnung zur Aufnahme eines Wechselwerkzeugschafts eines an dem Wechselhalter lösbar festzulegenden Wechselwerkzeugs umfasst.

Der Wechselhalter umfasst:
- ein erstes Wechselhalterteil, wobei an dem ersten Wechselhalterteil der Anbindungsbereich vollständig vorgesehen ist,
- ein an dem ersten Wechselhalterteil lösbar anzubringendes zweites Wechselhalterteil, wobei das zweite Wechselhalterteil zusammen mit dem ersten Wechselhalterteil die Wechselhalteröffnung in Umfangsrichtung um die Öffnungslängsachse begrenzt.

Bei dem erfindungsgemäß aufgebauten Walzenwerkzeug übernehmen die beiden Wechselhalterteile zusammen die Funktion der stabilen und zuverlässigen Arretierung eines jeweiligen Walzenwerkzeugs an dem Wechselhalter, während nur eines der beiden baulich zueinander unterschiedlich ausgeführten Wechselhalterteile dazu dient, den Wechselhalter fest an einen Trägermantel anzubinden. Dies ermöglicht eine stabile und gegen die im Arbeitsbetrieb auftretenden massiven Einwirkungen resistente Festlegung des Wechselhalters am einem Trägermantel, während ein an einem derartigen Wechselhalter gehaltenes Wechselwerkzeug in einfacher Weise dadurch von diesem gelöst werden kann, dass das nicht an dem Trägermantel angebundene Wechselhalterteil entfernt wird und dadurch das Wechselwerkzeug freigegeben wird.

Für eine stabile Halterung eines Wechselwerkzeugs wird vorgeschlagen, dass das erste Wechselhalterteil die Wechselhalteröffnung in Umfangsrichtung um die Öffnungslängsachse in einem ersten Umfangsbereich begrenzt, dass das zweite Wechselhalterteil die Wechselhalteröffnung in Umfangsrichtung um die Öffnungslängsachse in einem zweiten Umfangsbereich begrenzt, und dass der erste Umfangsbereich größer ist als der zweite Umfangsbereich.

Um im Arbeitsbetrieb ein Loslösen eines Wechselwerkzeugs von einem Wechselhalter zu verhindern, kann an dem Wechselhalter eine Wechselwerkzeug-Halteformation vorgesehen sein, wobei für einen einfach zu realisierenden Aufbau die Wechselwerkzeug-Halteformation vorzugsweise nur an dem ersten Wechselhalterteil vorgesehen ist.

Um über einen größeren Umfangsbereich eine stabile Haltewechselwirkung zwischen einem Wechselhalter und einem Wechselwerkzeug bereitzustellen, kann die Wechselwerkzeug-Halteformation im Wesentlichen in dem ersten Umfangsbereich sich um die Öffnungslängsachse erstreckend ausgebildet sein.

Das erfindungsgemäße Walzenwerkzeug kann ferner ein Wechselwerkzeug mit einem in der Wechselhalteröffnung aufzunehmenden Wechselwerkzeugschaft umfassen, wobei an dem Wechselwerkzeugschaft eine Gegen-Halteformation zum Eingriff mit der Wechselwerkzeug-Halteformation vorgesehen ist.

Ein stabiler Formschluss zwischen einem Wechselhalter und einem daran gehaltenen Wechselwerkzeug kann beispielsweise dadurch erreicht werden, dass die Wechselwerkzeug-Halteformation einen bezüglich der Öffnungslängsachse nach radial innen hervorstehenden Haltevorsprung umfasst, und dass die Gegen-Halteformation eine bezüglich einer Schaftlängsachse des Wechselwerkzeugs nach radial innen zurückgesetzte Halteaussparung umfasst.

Um das nicht an einen Trägermantel angebundene zweite Wechselhalterteil gegen äußere Einwirkungen zu schützen, kann an dem ersten Wechselhalterteil eine Wechselhalterteil-Aufnahmeaussparung zur Aufnahme des zweiten Wechselhalterteils ausgebildet sein.

Eine stabile Verbindung der beiden Wechselhalterteile miteinander kann beispielsweise dadurch erreicht werden, dass das zweite Wechselhalterteil durch eine Mehrzahl von Befestigungsorganen an dem ersten Wechselhalterteil festzulegen ist.

Hierzu kann in wenigstens einem Wechselhalterteil von erstem Wechselhalterteil und zweitem Wechselhalterteil in Zuordnung zu wenigstens einem Befestigungsorgan eine Befestigungsorgan-Durchgriffsöffnung vorgesehen sein, und in dem anderen Wechselhalterteil von erstem Wechselhalterteil und zweitem Wechselhalterteil kann in Zuordnung jeder Befestigungsorgan-Durchgriffsöffnung des einen Wechselhalterteils eine Befestigungsorgan-Formschlusseingriffsöffnung vorgesehen sein.

Eine hohe Stabilität des Verbundes kann dadurch gewährleistet werden, dass in dem einen Wechselhalterteil, vorzugsweise dem ersten Wechselhalterteil, beidseits der Wechselhalteröffnung jeweils wenigstens eine Befestigungsorgan-Durchgriffsöffnung vorgesehen ist.

Um eine definierte Positionierung eines Wechselwerkzeugs bezüglich eines Wechselhalters zu unterstützen, kann an dem Wechselhalter ein von dem Anbringungsbereich abgewandt liegender Wechselwerkzeug-Abstützbereich vorgesehen sein.

Hierzu kann der Wechselwerkzeug-Abstützbereich eine die Wechselhalteröffnung vorzugsweise im Wesentlichen vollständig umgebende Wechselwerkzeug-Abstützfläche umfassen, wobei an dem ersten Wechselhalterteil ein erster Wechselwerkzeug-Abstützflächenteil vorgesehen ist und an dem zweiten Wechselhalterteil ein zweiter Wechselwerkzeug-Abstützflächenteil vorgesehen ist.

Um im Arbeitsbetrieb zu einem starken Verschleiß führende Relativbewegungen zwischen einem Wechselwerkzeug und einem Wechselhalterteil zu vermeiden, wird vorgeschlagen, dass bei mit der Gegen-Halteformation in Eingriff stehender Wechselwerkzeug-Halteformation das Wechselwerkzeug in Anlage an dem Wechselwerkzeug-Abstützbereich vorgespannt ist.

Die Erfindung betrifft ferner eine Bodenbearbeitungswalze, umfassend eine Mehrzahl von erfindungsgemäß aufgebauten Walzenwerkzeugen, wobei die ersten Wechselhalterteile der Walzenwerkzeuge an einen Trägermantel durch Verschweißen, vorzugsweise jeweils eine den Anbindungsbereich eines jeweiligen ersten Wechselhalterteils im Wesentlichen unterbrechungsfrei umgebende Schweißnaht, fest angebunden sind.

Der Trägermantel kann beispielsweise ein Walzenmantel der Bodenbearbeitungswalze sein. Bei einer alternativen Ausgestaltung kann der Trägermantel ein den Walzenmantel der Bodenbearbeitungswalze umgebend anzuordnender Umkleidungsmantel sein, welcher zur Durchführung eines entsprechenden Bodenbearbeitungsvorgangs einen mit im Wesentlichen unstrukturierter Außenumfangsfläche ausgebildeten Walzenmantel einer Bodenbearbeitungswalze umgebend angeordnet wird.

Die Erfindung betrifft ferner eine Bodenbearbeitungsmaschine mit wenigstens einer erfindungsgemäß aufgebauten Bodenbearbeitungswalze.

Die Erfindung betrifft ferner ein Verfahren zur Anbringung eines Wechselwerkzeugs an einem Wechselhalter eines erfindungsgemäß aufgebauten Walzenwerkzeugs, vorzugsweise an einer erfindungsgemäß aufgebauten Bodenbearbeitungswalze oder einer erfindungsgemäß aufgebauten Bodenbearbeitungsmaschine, umfassend die Maßnahmen:
a) bei von dem ersten Wechselhalterteil entferntem zweiten Wechselhalterteil, Einsetzen eines Wechselwerkzeugschafts des Wechselwerkzeugs in einen in dem ersten Wechselhalterteil ausgebildeten Teil der Wechselhalteröffnung,
b) bei oder nach der Maßnahme a), Anbringen des zweiten Wechselhalterteils am ersten Wechselhalterteil.

Bei der Maßnahme a) kann der Wechselwerkzeugschaft durch Bewegen quer zur Öffnungslängsachse der Wechselhalteröffnung in den in dem ersten Wechselhalterteil ausgebildeten Teil der Wechselhalteröffnung eingesetzt werden.

Anders als bei aus dem Stand der Technik bekannten Walzenwerkzeugen, wird erfindungsgemäß ein Wechselwerkzeug nicht durch Bewegen in Richtung einer Schaftlängsachse in eine zugehörige Wechselhalteröffnung eingesetzt, sondern durch Bewegen quer, beispielsweise im Wesentlichen orthogonal zur Schaftlängsachse, wobei gegebenenfalls gleichzeitig auch ein in Richtung der Schaftlängsachse wirkender Formschluss zwischen dem Wechselhalterteil und dem Wechselwerkzeug erzeugt werden kann.

Die vorliegende Erfindung wird nachfolgend mit Bezug auf die beiliegenden Figuren detailliert beschrieben. Es zeigt:
- Fig. 1: eine perspektivische Ansicht einer Bodenbearbeitungswalze mit einer Mehrzahl von an einer Außenumfangsfläche eines Walzenmantels getragenen ersten Wechselhalterteilen von Wechselhaltern;
- Fig. 2: die Bodenbearbeitungswalze der Fig. 1 mit an den Wechselhaltern angebrachten, als Meißel ausgebildeten Wechselwerkzeugen;
- Fig. 3: die Bodenbearbeitungswalze der Fig. 1 mit an den Wechselhaltern angebrachten, als Stampffüße ausgebildeten Wechselwerkzeugen;
- Fig. 4: eine perspektivische Ansicht eines Walzenwerkzeugs an einem Trägermantel in Blickrichtung IV in Fig. 5;
- Fig. 5: das Walzenwerkzeug der Fig. 4 in Blickrichtung V in Fig. 4;
- Fig. 6: das Walzenwerkzeug der Fig. 4 und 5 in Explosionsdarstellung;
- Fig. 7: eine Seitenansicht des Walzenwerkzeugs der Fig. 4 und 5;
- Fig. 8: eine Schnittansicht des Walzenwerkzeugs der Fig. 4 und 5, geschnitten längs einer Linie VIII-VIII in Fig. 7;
- Fig. 9: eine Schnittansicht des Walzenwerkzeugs der Fig. 4 und 5, geschnitten längs einer Linie IX-IX in Fig. in Fig. 7;
- Fig. 10: eine perspektivische Ansicht eines zweiten Wechselhalterteils des Walzenwerkzeugs der Fig. 4 und 5;
- Fig. 11: eine perspektivische Ansicht eines ersten Wechselhalterteils des Walzenwerkzeugs der Fig. 4 und 5;
- Fig. 12: eine perspektivische Ansicht eines als Meißel ausgebildeten Wechselwerkzeugs;
- Fig. 13: eine Seitenansicht eines als Stampffuß ausgebildeten Wechselwerkzeugs;
- Fig. 14: eine perspektivische Ansicht des Wechselwerkzeugs der Fig. 13;
- Fig. 15: eine andere perspektivische Ansicht des Wechselwerkzeugs der Fig. 13.

In Fig. 1 ist eine Bodenbearbeitungswalze für eine beispielsweise nach Art eines Bodenverdichters aufgebaute Bodenbearbeitungsmaschine allgemein mit 10 bezeichnet. Die Bodenbearbeitungswalze 10 umfasst einen eine Walzendrehachse A umgebenden Walzenmantel 12 mit einer Außenumfangsfläche 14. An der Außenumfangsfläche 14 des Walzenmantels 12 ist durch Verschweißung eine Vielzahl von ersten Wechselhalterteilen 16 von allgemein mit 18 bezeichneten Wechselhaltern von allgemein mit 20 bezeichneten Walzenwerkzeugen festgelegt. Die ersten Wechselhalterteile 16 sind in einer Mehrzahl von in Richtung der Walzendrehachse A aufeinander folgenden Ringen in Umfangsrichtung aufeinander folgend angeordnet, wobei die in in axialer Richtung unmittelbar aufeinander folgenden Ringen angeordneten ersten Wechselhalterteile 16 in Umfangsrichtung zueinander versetzt angeordnet sind.

Die Fig. 2 zeigt die Bodenbearbeitungswalze 10 der Fig. 1 mit den vollständigen Walzenwerkzeugen 20. Diese umfassen neben den durch Verschweißung am Walzenmantel 12 festgelegten ersten Wechselhalterteilen 16 zweite Wechselhalterteile 22 und durch diese an den ersten Wechselhalterteilen 16 gehaltene, in Form von Meißeln ausgebildete Wechselwerkzeuge 24.

Bei der in Fig. 3 dargestellten Bodenbearbeitungswalze 10 umfassen die Walzenwerkzeuge 20 an den Wechselhaltern 18 getragene Walzenwerkzeuge 24' in Form von Stampffüßen.

Bevor im Folgenden auf den Aufbau der Walzenwerkzeuge 20, also den Aufbau der Wechselhalter 18 und der Wechselwerkzeuge 24 bzw. 24' detaillierter eingegangen wird, ist darauf hinzuweisen, dass bei den in den Fig. 1 bis 3 dargestellten Bodenbearbeitungswalzen 10 die Wechselhalter 18 der Walzenwerkzeuge 20 unmittelbar an dem einen Trägermantel 26 bereitstellenden Walzenmantel 12 festgelegt sind. Bei einer alternativen Ausgestaltung könnte als Trägermantel 26 ein beispielsweise mit einer Mehrzahl von Schalensegmenten aufgebauter Umkleidungsmantel eingesetzt werden, welcher bei Bedarf den Walzenmantel 12 einer derartigen Bodenbearbeitungswalze 10 umgebend angeordnet werden kann.

In den Fig. 4 bis 10 ist das Walzenwerkzeug 20 bzw. sind die verschiedenen Bauteile des Walzenwerkzeugs 20 teilweise im Zusammenbau, teilweise einzeln zu erkennen. Das Walzenwerkzeug 20 umfasst das beispielsweise aus Guss- oder Schmiedebauteil hergestellte erste Wechselhalterteil 16. Dieses weist einen plattenartigen und an der Außenumfangsfläche 14 durch Verschweißen festzulegenden und an die gekrümmte Außenumfangskontur des Trägermantels 16 angepassten Anbringungsbereich 28 auf. Man erkennt in Fig. 11, dass der Anbringungsbereich 28 im Wesentlichen in seinem gesamten Umfangsbereich von einer Anfasung 30 umgeben ist, so dass das erste Wechselhalterteil 16 durch eine in Umfangsrichtung um den Anbringungsbereich 28 vorzugsweise vollständig umlaufende und in die Anfasung 30 eingreifende Schweißnaht am Trägermantel 26 bzw. an der Außenumfangsfläche 14 festgelegt werden kann. Somit wird ein stabiler, fester Verbund zwischen Trägermantel 26 und erstem Wechselhalterteil 16 erzeugt.

Das Walzenwerkzeug 20 bzw. dessen Wechselhalter 18 umfasst ferner das in Fig. 10 dargestellte zweite Wechselhalterteil 22. Am ersten Wechselhalterteil 16 ist eine zu einer Seite und in Richtung von dem Anbindungsbereich 28 weg offene Wechselhalterteil-Aufnahmeaussparung 32 ausgebildet, in welcher im Zusammenbauzustand das zweite Wechselhalterteil 22 derart aufgenommen ist, dass es zusammen mit dem ersten Wechselhalterteil einen bündigen Übergang zwischen diesen beiden Wechselhalterteilen 16, 22 bereitstellt und im Übergang zwischen diesen beiden Wechselhalterteilen 16, 22 im Wesentlichen keine Stufen vorhanden sind, die zu Beschädigungen insbesondere des zweiten Wechselhalterteils 22 führen könnten.

An in einer Längsrichtung des ersten Wechselhalterteils 16 orientierten und bei Anbringung an einer Bodenbearbeitungswalze 10 bzw. einem Trägermantel 26 in Umfangsrichtung orientierten Stirnseiten 34, 36 des ersten Wechselhalterteils 16 sind in Umfangsrichtung bzw. bezüglich der Walzendrehachse A nach radial außen vorstehende Brechvorsprünge 38, 40 vorgesehen, welche insbesondere dann, wenn als Meißel ausgebildete Wechselwerkzeuge 24 eingesetzt werden, zusätzlich zur Zerkleinerung des zu zerbrechenden Bodens beitragen.

Im Wechselhalter 18 ist eine allgemein mit 42 bezeichnete Wechselhalteröffnung ausgebildet. Diese ist in Richtung einer Öffnungslängsachse Lo langgestreckt und somit bei Anbringung des Wechselhalters 18 an einem Trägermantel 26 bezüglich der Walzendrehachse A nach radial außen offen. Im Zusammenbauzustand der beiden Wechselhalterteile 16, 18 ist die Wechselhalteröffnung 42 durch die beiden Wechselhalterteile 16, 22 in Umfangsrichtung umgrenzt. Dabei umgrenzt das erste Wechselhalterteil 16 die Wechselhalteröffnung 42 in einem ersten Umfangsbereich U₁. Das zweite Wechselhalterteil 22 umgrenzt die Wechselhalteröffnung 42 im verbleibenden zweiten Umfangsbereich U₁, welcher, wie die Zusammenschau der Fig. 10 und 22 dies verdeutlichen, wesentlich kleiner ist, als der erste Umfangsbereich U₂.

Bei nicht am ersten Wechselhalterteil 16 angebrachtem zweitem Wechselhalterteil 22 ist die größtenteils im ersten Wechselhalterteil 16 ausgebildete Wechselhalteröffnung 42 bzw. ist der im ersten Wechselhalterteil 16 ausgebildete Teil derselben quer zur Öffnungslängsachse Lo offen, insbesondere zur Wechselhalterteil-Aufnahmeaussparung 32. Das Wechselwerkzeug 24 bzw. 24' wird daher beim Zusammenbau eines Walzenwerkzeugs 20 seitlich, also quer bezüglich der Öffnungslängsachse Lo, in den im ersten Wechselhalterteil 16 ausgebildeten Teil der Wechselhalteröffnung 42 eingeführt.

Um dabei in Richtung der Öffnungslängsachse Lo einen stabilen Zusammenhalt eines Wechselwerkzeugs 24 bzw. 24' mit dem Wechselhalter 18 bzw. dem ersten Wechselhalterteil 16 zu erreichen, ist am ersten Wechselhalterteil 16 eine allgemein mit 44 bezeichnete Wechselwerkzeug-Halteformation vorgesehen. Diese umfasst einen bezüglich der Öffnungslängsachse Lo nach radial innen hervorstehenden und sich beispielsweise über den ersten Umfangsbereich U₁ erstreckenden Haltevorsprung 46.

An einem Wechselwerkzeugschaft 48 des beispielsweise in Fig. 12 dargestellten und in Form eines Meißels ausgebildeten Wechselwerkzeugs 24 ist in Zuordnung zu der Wechselwerkzeug-Halteformation 44 bzw. dem Haltevorsprung 46 eine Gegen-Halteformation 51 mit einer bezüglich einer Schaftlängsachse Ls nach radial innen zurückversetzten Halteaussparung 50 ausgebildet. Komplementär zu der in Richtung nach radial innen bezüglich der Öffnungslängsachse Lo sich verjüngenden Struktur des Haltevorsprungs 46 weist auch die Halteaussparung 50 eine bezüglich der Schaftlängsachse Ls nach radial innen sich verjüngende, beispielsweise konisch verjüngende, Struktur auf.

Beim seitlichen Einsetzen beispielsweise des in Fig. 12 dargestellten Wechselwerkzeugs 24 in das erste Wechselhalterteil 16 tritt der Haltevorsprung 46 in die Halteaussparung 50 ein. Durch die Wechselwirkung des sich verjüngenden und somit eine Keilwirkung erzeugenden Haltevorsprungs 46 mit der Halteaussparung 50 wird das Wechselwerkzeug 24 in Richtung der Öffnungslängsachse Lo bzw. der Schaftlängsachse Ls in Richtung auf das erste Wechselhalterteil 16 bzw. dessen Anbindungsbereich 28 zu, also bei Anbringung an einer Bodenbearbeitungswalze 10 nach radial innen bezüglich der Walzendrehachse A vorgespannt. Das Wechselwerkzeug 24 kommt dabei mit einem an einem Körperbereich 52 desselben gebildeten Gegen-Abstützbereich 54 in Anlage an einem am Wechselhalter 18 ausgebildeten Wechselwerkzeug-Abstützbereich 56.

Der Wechselwerkzeug-Abstützbereich 56 umfasst eine die Wechselwerkzeugöffnung 42 im Wesentlichen vollständig umgebende, ringartige Wechselwerkzeug-Abstützfläche 58. Ein erster Abstützflächenteil 60 der Wechselwerkzeug-Abstützfläche ist dabei am ersten Wechselhalterteil 16 ausgebildet, und ein zweiter Wechselwerkzeug-Abstützflächenteil 62 ist am zweiten Wechselhalterteil 22 ausgebildet. Entsprechend der unterschiedlichen Erstreckungslängen der ersten und zweiten Umfangsbereiche U₁, U₂ um die Öffnungslängsachse L_{O} sind auch die ersten und zweiten Wechselwerkzeug-Abstützflächenteile 60, 62 in Umfangsrichtung um die Öffnungslängsachse Lo unterschiedlich dimensioniert.

Die Festlegung des zweiten Wechselhalterteils 22 am ersten Wechselhalterteil 16 erfolgt durch zwei beispielsweise als Schraubbolzen ausgebildete Befestigungsorgane 64, 66. Jedes diese Befestigungsorgane 64, 66 umfasst einen Außengewindeschaft 68 mit einem Kopf 70. In Zuordnung zu jedem Befestigungsorgan 64, 66 ist im ersten Wechselhalterteil 18 eine Befestigungsorgan-Durchgriffsöffnung 72, 74 ausgebildet, durch welche der Außengewindeschaft 68 eines jeweiligen Befestigungsorgans 64, 66 hindurchgeführt werden kann. Ferner ist in Zuordnung zu jedem Befestigungsorgan 64, 66 bzw. jeder Befestigungsorgan-Durchgriffsöffnung 72, 74 im ersten Wechselhalterteil 16 eine Befestigungsorgan-Formschlusseingriffsöffnung 76, 78 im zweiten Wechselhalterteil 22 ausgebildet. Die Befestigungsorgan-Formschlusseingriffsöffnungen 76, 78 können als Innengewindeöffnungen ausgebildet sein, in welche die Schäfte 68 der Befestigungsorgane 64, 66 bei in der Wechselhalterteil-Aufnahmeaussparung 32 angeordnetem zweitem Wechselhalterteil 22 eingeschraubt werden können, um auf diese Art und Weise das zweite Wechselhalterteil 22 fest gegen das erste Wechselhalterteil 16 zu verspannen.

Um die Befestigungsorgane 64, 66 vollständig im Wechselhalter 18 aufnehmen zu können, sind im Bereich der Befestigungsorgan-Durchgriffsöffnungen 72, 74 erweiterte Kopfaufnahmebereiche 80, 82 vorgesehen, in welche die Köpfe 70 der Befestigungsorgane 64, 66 vollständig eintauchen können.

In Fig. 10 ist zu erkennen, dass am zweiten Wechselhalterteil 22 kein Teil der Halteformation 44 des Wechselhalters 18 ausgebildet ist. Das zweite Wechselhalterteil 22 dient daher im Wesentlichen dazu, den Wechselwerkzeugschaft 48 seitlich in den im ersten Wechselhalterteil 16 ausgebildeten Teil der Wechselhalteröffnung 42 einzupressen und dabei den Haltevorsprung 46 des ersten Wechselhalterteils 16 in die Halteaussparung 50 des Wechselwerkzeugschafts 48 zu pressen und somit weiterhin beispielsweise das als Meißel ausgebildete Wechselwerkzeug 24 mit seinem Gegen-Abstützbereich 54 gegen den Wechselwerkzeug-Abstützbereich 56 zu pressen. Dabei ist der Gegen-Abstützbereich 54 im Wesentlichen durch eine den Wechselwerkzeugschaft 48 umgebende, ringartige und zur Schaftlängsachse Ls im Wesentlichen orthogonal orientierte Fläche 84 am Wechselwerkzeugkörper 52 bereitgestellt.

Ein als Stampffuß ausgebildetes Wechselwerkzeug 24' ist in den Fig. 13 bis 15 detaillierter gezeigt. Auch dieses weist einen die Stampffußstruktur bereitstellenden Wechselwerkzeugkörper 52 auf, von welchem der Wechselwerkzeugschaft 48 mit der darin ausgebildeten Halteaussparung 50 ausgeht. Auch bei diesem Wechselwerkzeug 24' stellt eine am Wechselwerkzeugkörper 52 gebildete und den Wechselwerkzeugschaft 48 im Wesentlichen mit einer ringartigen Struktur umgebende und beispielsweise in Richtung der Schaftlängsachse Ls etwas hervorstehende Fläche 84 den an der Wechselwerkzeug-Abstützfläche 58 abzustützenden Gegen-Abstützbereich 54 bereit.

An einer Umfangsseite des Wechselwerkzeugkörpers 52 ist ein Drehsicherungsvorsprung 86 vorgesehen. Dieser übergreift im Zusammenbauzustand das zweite Wechselhalterteil 22 und verhindert somit, dass das Wechselwerkzeug 24' sich um die Schaftlängsachse Ls dreht.

Bei Anbringung eines derartigen als Stampffuß ausgebildeten Wechselwerkzeugs 24' am Wechselhalter 18 wird, so wie vorangehend beschrieben, der Wechselwerkzeugschaft 48 seitlich in das erste Wechselhalterteil 16 eingeführt, so dass der Haltevorsprung 46 und die Halteaussparung 50 eintritt. Um dabei ein gegenseitiges Stören des Drehsicherungsvorsprungs 86 mit dem zweiten Wechselhalterteil 22 zu vermeiden, wird vor dem seitlichen Einführen des Wechselwerkzeugschafts 48 in die Wechselhalteröffnung 42 das zweite Wechselhalterteil 22 am Wechselwerkzeug 24' so positioniert, dass der Drehsicherungsvorsprung 86 das zweite Wechselhalterteil 22 bereits übergreift. Zusammen werden dann das zweite Wechselhalterteil 22 und das Wechselwerkzeug 24' an das erste Wechselhalterteil 16 heranbewegt, so dass der Wechselwerkzeugschaft 48 in den im ersten Wechselhalterteil ausgebildeten Teil der Wechselhalteröffnung 42 seitlich eintritt und im Wesentlichen gleichzeitig das zweite Wechselhalterteil 22 in die Wechselhalterteil-Aufnahmeaussparung 32 eintritt. Danach können die beiden das Wechselwerkzeug zusammen haltenden Wechselhalterteile 16, 22 durch die Befestigungsorgane 64, 66 aneinander festgelegt werden.

## Patentansprüche

1. Walzenwerkzeug für eine Bodenbearbeitungswalze einer Bodenbearbeitungsmaschine, umfassend einen an einer Außenumfangsseite eines Trägermantels (26) festzulegenden Wechselhalter (18), wobei der Wechselhalter (18) einen Anbindungsbereich (28) zur festen Anbindung an eine Außenumfangsfläche (14) des Trägermantels (26) und eine in Richtung einer Öffnungslängsachse (Lo) langgestreckte Wechselhalteröffnung (42) zur Aufnahme eines Wechselwerkzeugschafts (48) eines an dem Wechselhalter (18) lösbar festzulegenden Wechselwerkzeugs (24; 24') umfasst, **dadurch gekennzeichnet, dass** der Wechselhalter (18) umfasst:
- ein erstes Wechselhalterteil (16), wobei an dem ersten Wechselhalterteil (16) der Anbindungsbereich (28) vollständig vorgesehen ist,
- ein an dem ersten Wechselhalterteil (16) lösbar anzubringendes zweites Wechselhalterteil (22), wobei das zweite Wechselhalterteil (22) zusammen mit dem ersten Wechselhalterteil (16) die Wechselhalteröffnung (42) in Umfangsrichtung um die Öffnungslängsachse (Lo) begrenzt.

2. Walzenwerkzeug nach Anspruch 1,
**dadurch gekennzeichnet, dass** das erste Wechselhalterteil (16) die Wechselhalteröffnung (42) in Umfangsrichtung um die Öffnungslängsachse (Lo) in einem ersten Umfangsbereich (U₁) begrenzt, dass das zweite Wechselhalterteil (22) die Wechselhalteröffnung (42) in Umfangsrichtung um die Öffnungslängsachse (Lo) in einem zweiten Umfangsbereich (U₂) begrenzt, und dass der erste Umfangsbereich (U₁) größer ist als der zweite Umfangsbereich (U₂).

3. Walzenwerkzeug nach Anspruch 1 oder 2,
**dadurch gekennzeichnet, dass** an dem Wechselhalter (18) eine Wechselwerkzeug-Halteformation (44) vorgesehen ist.

4. Walzenwerkzeug nach Anspruch 3,
**dadurch gekennzeichnet, dass** die Wechselwerkzeug-Halteformation (44) nur an dem ersten Wechselhalterteil (16) vorgesehen ist.

5. Walzenwerkzeug nach Anspruch 2 und Anspruch 4,
**dadurch gekennzeichnet, dass** die Wechselwerkzeug-Halteformation (44) im Wesentlichen in dem ersten Umfangsbereich (U₁) sich um die Öffnungslängsachse (Lo) erstreckend ausgebildet ist.

6. Walzenwerkzeug nach einem der Ansprüche 3-5,
**gekennzeichnet durch** ein Wechselwerkzeug (24; 24') mit einem in der Wechselhalteröffnung (42) aufzunehmenden Wechselwerkzeugschaft (48), wobei an dem Wechselwerkzeugschaft (48) eine Gegen-Halteformation (51) zum Eingriff mit der Wechselwerkzeug-Halteformation (44) vorgesehen ist, vorzugsweise wobei die Wechselwerkzeug-Halteformation (44) einen bezüglich der Öffnungslängsachse (Lo) nach radial innen hervorstehenden Haltevorsprung (46) umfasst und die Gegen-Halteformation (51) eine bezüglich einer Schaftlängsachse (Ls) des Wechselwerkzeugs (24; 24') nach radial innen zurückgesetzte Halteaussparung (50) umfasst.

7. Walzenwerkzeug nach einem der Ansprüche 1-6,
**dadurch gekennzeichnet,**
**dass** an dem ersten Wechselhalterteil (16) eine Wechselhalterteil-Aufnahmeaussparung (32) zur Aufnahme des zweiten Wechselhalterteils (22) ausgebildet ist,
oder/und
**dass** das zweite Wechselhalterteil (22) durch eine Mehrzahl von Befestigungsorganen (64, 66) an dem ersten Wechselhalterteil (16) festzulegen ist.

8. Walzenwerkzeug nach Anspruch 7,
**dadurch gekennzeichnet, dass** in wenigstens einem Wechselhalterteil von erstem Wechselhalterteil (16) und zweitem Wechselhalterteil (22) in Zuordnung zu wenigstens einem Befestigungsorgan (64, 66) eine Befestigungsorgan-Durchgriffsöffnung (72, 74) vorgesehen ist und in dem anderen Wechselhalterteil von erstem Wechselhalterteil (16) und zweitem Wechselhalterteil (22) in Zuordnung jeder Befestigungsorgan-Durchgriffsöffnung (72, 74) des einen Wechselhalterteils eine Befestigungsorgan-Formschlusseingriffsöffnung (76, 78) vorgesehen ist, vorzugsweise wobei in dem einen Wechselhalterteil, vorzugsweise dem ersten Wechselhalterteil (16), beidseits der Wechselhalteröffnung (42) jeweils wenigstens eine Befestigungsorgan-Durchgriffsöffnung (72, 74) vorgesehen ist.

9. Walzenwerkzeug nach einem der Ansprüche 1-8,
**dadurch gekennzeichnet, dass** an dem Wechselhalter (18) ein von dem Anbindungsbereich (28) abgewandt liegender Wechselwerkzeug-Abstützbereich (56) vorgesehen ist, vorzugsweise wobei der Wechselwerkzeug-Abstützbereich (56) eine die Wechselhalteröffnung (42) vorzugsweise im Wesentlichen vollständig umgebende Wechselwerkzeug-Abstützfläche (58) umfasst und an dem ersten Wechselhalterteil (27) ein erster Wechselwerkzeug-Abstützflächenteil (60) vorgesehen ist und an dem zweiten Wechselhalterteil (22) ein zweiter Wechselwerkzeug-Abstützflächenteil (62) vorgesehen ist.

10. Walzenwerkzeug nach Anspruch 9, sofern auf Anspruch 6 rückbezogen,
**dadurch gekennzeichnet, dass** bei mit der Gegen-Halteformation (51) in Eingriff stehender Wechselwerkzeug-Halteformation (44) das Wechselwerkzeug (24; 24') in Anlage an dem Wechselwerkzeug-Abstützbereich (56) vorgespannt ist.

11. Bodenbearbeitungswalze, umfassend eine Mehrzahl von Walzenwerkzeugen (20) nach einem der Ansprüche 1-10, wobei die ersten Wechselhalterteile (16) der Walzenwerkzeuge (20) an den Trägermantel (26) durch Verschweißen, vorzugsweise jeweils eine den Anbindungsbereich eines jeweiligen ersten Wechselhalterteils (16) im Wesentlichen unterbrechungsfrei umgebende Schweißnaht, fest angebunden sind.

12. Bodenbearbeitungswalze nach Anspruch 11,
**dadurch gekennzeichnet, dass** der Trägermantel (26) ein Walzenmantel (12) der Bodenbearbeitungswalze (10) ist, oder dass der Trägermantel (26) ein den Walzenmantel (12) der Bodenbearbeitungswalze (10) umgebend anzuordnender Umkleidungsmantel ist.

13. Bodenbearbeitungsmaschine, umfassend wenigstens eine Bodenbearbeitungswalze (10) nach Anspruch 11 oder 12

14. Verfahren zur Anbringung eines Wechselwerkzeugs (24; 24') an einem Wechselhalter (18) eines Walzenwerkzeugs (20) nach einem der Ansprüche 1-10, vorzugsweise an einer Bodenbearbeitungswalze (10) nach Anspruch 11 oder 12 oder einer Bodenbearbeitungsmaschine nach Anspruch 13, umfassend die Maßnahmen:
a) bei von dem ersten Wechselhalterteil (16) entferntem zweiten Wechselhalterteil (22), Einsetzen eines Wechselwerkzeugschafts (48) des Wechselwerkzeugs (24; 24') in einen in dem ersten Wechselhalterteil (16) ausgebildeten Teil der Wechselhalteröffnung (42),
b) bei oder nach der Maßnahme a), Anbringen des zweiten Wechselhalterteils (22) am ersten Wechselhalterteil (16).

15. Verfahren nach Anspruch 14, **dadurch gekennzeichnet, dass** bei der Maßnahme a) der Wechselwerkzeugschaft (48) durch Bewegen quer zur Öffnungslängsachse (Lo) der Wechselhalteröffnung (42) in den in dem ersten Wechselhalterteil (16) ausgebildeten Teil der Wechselhalteröffnung (42) eingesetzt wird.

## Claims

1. A roller tool for a soil processing roller of a soil processing machine, comprising a replaceable tool holder (18) to be fixed on an outer peripheral side of a carrier casing (26), wherein the replaceable tool holder (18) has an attachment region (28) for fixed attachment to an outer peripheral surface (14) of the carrier casing (26) and a replaceable tool holder opening (42) elongated in the direction of an opening longitudinal axis (Lo) for accommodating a replaceable tool shaft (48) of a replaceable tool (24; 24') to be detachably fixed on the replaceable tool holder (18), **characterized in that** the replaceable tool holder (18) comprises:
- a first replaceable tool holder part (16), wherein the attachment region (28) is completely provided on the first replaceable tool holder part (16),
- a second replaceable tool holder part (22) to be detachably attached to the first replaceable tool holder part (16), wherein the second replaceable tool holder part (22), together with the first replaceable tool holder part (16), delimits the replaceable tool holder opening (42) in the circumferential direction around the opening longitudinal axis (L_{O}).

2. The roller tool as claimed in claim 1,
**characterized in that** the first replaceable tool holder part (16) delimits the replaceable tool holder opening (42) in the circumferential direction around the opening longitudinal axis (Lo) in a first peripheral region (U₁), **in that** the second replaceable tool holder part (22) delimits the replaceable tool holder opening (42) in the circumferential direction around the opening longitudinal axis (L_{O}) in a second peripheral region (U₂), and **in that** the first peripheral region (U₁) is larger than the second peripheral region (U₂).

3. The roller tool as claimed in claim 1 or 2,
**characterized in that** a replaceable tool holding formation (44) is provided on the replaceable tool holder (18).

4. The roller tool as claimed in claim 3,
**characterized in that** the replaceable tool holding formation (44) is provided only on the first replaceable tool holder part (16).

5. The roller tool as claimed in claim 2 and claim 4,
**characterized in that** the replaceable tool holding formation (44) is formed essentially in the first peripheral region (U₁) extending around the opening longitudinal axis (L_{O}).

6. The roller tool as claimed in any one of claims 3-5,
**characterized by** a replaceable tool (24; 24') having a replaceable tool shaft (48) to be accommodated in the replaceable tool holder opening (42), wherein a counter holding formation (51) for engagement with the replaceable tool retaining formation (44) is provided on the replaceable tool shaft (48),
preferably wherein the replaceable tool holding formation (44) comprises a holding projection (46) protruding radially inwards with respect to the opening longitudinal axis (L_{O}), and in that the counter holding formation (51) comprises a holding recess (50) set back radially inwards with respect to a shaft longitudinal axis (Ls) of the replaceable tool (24; 24').

7. The roller tool as claimed in any one of claims 1-6,
**characterized in that** a replaceable tool holder part receptacle recess (32) for receiving the second replaceable tool holder part (22) is formed on the first replaceable tool holder part (16),
or/and
**in that** the second replaceable tool holder part (22) is to be fixed by a plurality of fasteners (64, 66) on the first replaceable tool holder part (16).

8. The roller tool as claimed in claim 7,
**characterized in that,** in at least one replaceable tool holder part out of the first replaceable tool holder part (16) and the second replaceable tool holder part (22), a fastener passage opening (72, 74) is provided in association with at least one fastener (64, 66), and in the other replaceable tool holder part out of the first replaceable tool holder part (16) and the second replaceable tool holder part (22), a fastener formfitting engagement opening (76, 78) is provided in association with each fastener passage opening (72, 74) of the one replaceable tool holder part,
preferably wherein in the one replaceable tool holder part, preferably the first replaceable tool holder part (16), at least one fastener passage opening (72, 74) is respectively provided on both sides of the replaceable tool holder opening (42).

9. The roller tool as claimed in any one of claims 1-8,
**characterized in that** a replaceable tool support region (56) facing away from the attachment region (28) is provided on the replaceable tool holder (18),
preferably wherein the replaceable tool support region (56) comprises a replaceable tool support surface (58) that preferably essentially completely surrounds the replaceable tool holder opening (42), wherein a first replaceable tool support surface part (60) is provided on the first replaceable tool holder part (27) and a second replaceable tool support surface part (62) is provided on the second replaceable tool holder part (22).

10. The roller tool as claimed in claim 9, if dependent on claim 6,
**characterized in that** when the replaceable tool holding formation (44) is engaged with the counter holding formation (51), the replaceable tool (24; 24') is pretensioned in contact with the replaceable tool support region (56).

11. A soil processing roller comprising a plurality of roller tools (20) as claimed in any one of claims 1-10, wherein the first replaceable tool holder parts (16) of the roller tools (20) are firmly attached to the carrier casing (26) by welding, preferably in each case a weld seam surrounding the attachment region of a respective first replaceable tool holder part (16) essentially without interruption.

12. The soil processing roller as claimed in claim 11,
**characterized in that** the carrier casing (26) is a roller casing (12) of the soil processing roller (10), or **in that** the carrier casing (26) is a cladding casing to be arranged surrounding the roller casing (12) of the soil processing roller (10).

13. A soil processing machine comprising at least one soil processing roller (10) as claimed in claim 11 or 12.

14. A method for attaching a replaceable tool (24; 24') to a replaceable tool holder (18) of a roller tool (20) as claimed in any one of claims 1-10, preferably to a soil processing roller (10) as claimed in claim 11 or 12 or a soil processing machine as claimed in claim 13, comprising the following measures:
a) with the second replaceable tool holder part (22) removed from the first replaceable tool holder part (16), inserting a replaceable tool shaft (48) of the replaceable tool (24, 24') into a part of the replaceable tool holder opening (42) formed in the first replaceable tool holder part (16),
b) during or after measure a), attaching the second replaceable tool holder part (22) to the first replaceable tool holder part (16).

15. The method as claimed in claim 14, **characterized in that** in measure a), the replaceable tool shaft (48) is inserted into the part of the replaceable tool holder opening (42) formed in the first replaceable tool holder part (16) by moving it transversely to the opening longitudinal axis (Lo) of the replaceable tool holder opening (42).

## Revendications

1. Outil de rouleau pour un rouleau de traitement du sol d'une machine de traitement du sol, comprenant un porte-outil remplaçable (18) à fixer sur un côté circonférentiel extérieur d'un corps de support (26), dans lequel le porte-outil remplaçable (18) a une zone de fixation (28) pour une fixation fixe à une surface circonférentielle extérieure (14) du corps de support (26) et une ouverture de porte-outil remplaçable (42) allongée dans la direction d'un axe longitudinal d'ouverture (La) pour accueillir une tige d'outil remplaçable (48) d'un outil remplaçable (24 ; 24') à être fixé de manière amovible sur le porte-outil remplaçable (18), **caractérisé en ce que** le porte-outil remplaçable (18) comprend :
- une première partie de porte-outil remplaçable (16), dans lequel la zone de fixation (28) est entièrement prévue sur la première partie de porte-outil remplaçable (16),
- une deuxième partie de porte-outil remplaçable (22) à fixer de manière amovible à la première partie de porte-outil remplaçable (16), dans lequel la deuxième partie de porte-outil remplaçable (22), avec la première partie de porte-outil remplaçable (16), délimite l'ouverture de porte-outil remplaçable (42) dans la direction circonférentielle autour de l'axe longitudinal d'ouverture (La).

2. Outil de rouleau selon la revendication 1,
**caractérisé en ce que** la première partie de porte-outil remplaçable (16) délimite l'ouverture de porte-outil remplaçable (42) dans la direction circonférentielle autour de l'axe longitudinal d'ouverture (La) dans une première zone circonférentielle (U₁), **en ce que** la deuxième partie de porte-outil remplaçable (22) délimite l'ouverture de porte-outil remplaçable (42) dans la direction circonférentielle autour de l'axe longitudinal d'ouverture (La) dans une deuxième zone circonférentielle (U₂), et **en ce que** la première zone circonférentielle (U₁) est plus grande que la deuxième zone circonférentielle (U₂).

3. Outil de rouleau selon la revendication 1 ou 2,
**caractérisé en ce qu'**une formation de maintien d'outil remplaçable (44) est prévue sur le porte-outil remplaçable (18).

4. Outil de rouleau selon la revendication 3,
**caractérisé en ce que** la formation de maintien d'outil remplaçable (44) n'est prévue que sur la première partie de porte-outil remplaçable (16).

5. Outil de rouleau selon les revendications 2 et 4,
**caractérisée en ce que** la formation de maintien d'outil remplaçable (44) est formée essentiellement dans la première zone circonférentielle (U₁) s'étendant autour de l'axe longitudinal d'ouverture (La).

6. Outil de rouleau selon l'une des revendications 3 à 5,
**caractérisé par** un outil remplaçable (24 ; 24') ayant une tige d'outil remplaçable (48) à loger dans l'ouverture de porte-outil remplaçable (42), dans lequel une formation de maintien opposé (51) pour l'engagement avec la formation de maintien d'outil remplaçable (44) est fournie sur la tige d'outil remplaçable (48),
de préférence, dans lequel la formation de maintien d'outil remplaçable (44) comprend une saillie de maintien (46) faisant saillie radialement vers l'intérieur par rapport à l'axe longitudinal d'ouverture (La), et dans lequel la formation de maintien opposée (51) comprend un logement de maintien (50) en retrait radialement vers l'intérieur par rapport à l'axe longitudinal d'arbre (Ls) de l'outil remplaçable (24 ; 24').

7. Outil de rouleau selon l'une des revendications 1 à 6,
**caractérisé en ce qu'**un logement de réception de partie de porte-outil remplaçable (32) pour la réception de la deuxième partie de porte-outil remplaçable (22) est formé sur la première partie de porte-outil remplaçable (16),
ou/et
**en ce que** la deuxième partie de porte-outil remplaçable (22) doit être fixée par une pluralité de membres de fixation (64, 66) sur la première partie de porte-outil remplaçable (16).

8. Outil de rouleau selon la revendication 7,
**caractérisé en ce que,** dans au moins une partie de porte-outil remplaçable parmi la première partie de porte-outil remplaçable (16) et la deuxième partie de porte-outil remplaçable (22), une ouverture de passage de membre de fixation (72, 74) est prévue en association avec au moins un membre de fixation (64, 66), et dans l'autre partie de porte-outil remplaçable parmi la première partie de porte-outil remplaçable (16) et la deuxième partie de porte-outil remplaçable (22), une ouverture d'engagement de membre de fixation (76, 78) est prévue en association avec chaque ouverture de passage de membre de fixation (72, 74) de ladite une partie de porte-outil remplaçable,
de préférence dans lequel dans ladite une partie de porte-outil remplaçable, de préférence la première partie de porte-outil remplaçable (16), au moins une ouverture de passage de membre de fixation (72, 74) est prévue respectivement des deux côtés de l'ouverture de porte-outil remplaçable (42).

9. Outil de rouleau selon l'une des revendications 1 à 8,
**caractérisé en ce qu'**une zone de support d'outil remplaçable (56) orientée à l'opposé de la zone de fixation (28) est prévue sur le porte-outil remplaçable (18), de préférence dans lequel la zone de support d'outil remplaçable (56) comprend une surface de support d'outil remplaçable (58) entourant de préférence presque complètement l'ouverture de porte-outil remplaçable (42), dans lequel une première partie de surface de support d'outil remplaçable (60) est prévue sur la première partie de porte-outil remplaçable (27) et une deuxième partie de surface de support d'outil remplaçable (62) est prévue sur la deuxième partie de porte-outil remplaçable (22).

10. Outil de rouleau selon la revendication 9, s'il dépend de la revendication 6, **caractérisé en ce que** lorsque la formation de maintien d'outil remplaçable (44) est en prise avec la formation de maintien opposé (51), l'outil remplaçable (24 ; 24') est précontraint en contact avec la zone de support d'outil remplaçable (56).

11. Rouleau de traitement du sol comprenant une pluralité d'outils de rouleau (20) selon l'une des revendications 1 à 10, dans lequel les premières parties de porte-outil remplaçable (16) des outils de rouleau (20) sont fermement fixées au corps de support (26) par soudage, de préférence dans chaque cas un cordon de soudure entourant la zone de fixation d'une première partie respective de porte-outil remplaçable (16), pratiquement sans interruption.

12. Rouleau de traitement du sol selon la revendication 11,
**caractérisé en ce que le** corps de support (26) est un corps de rouleau (12) du rouleau de traitement du sol (10), ou **en ce que** le corps de support (26) est un corps de revêtement à disposer autour du corps de rouleau (12) du rouleau de traitement du sol (10).

13. Machine de traitement du sol comprenant au moins un rouleau de traitement du sol (10) selon la revendication 11 ou 12.

14. Procédé pour monter un outil remplaçable (24 ; 24') sur un porte-outil remplaçable (18) d'un outil de rouleau (20) selon l'une des revendications 1 à 10, de préférence sur un rouleau de traitement du sol (10) selon la revendication 11 ou 12 ou sur une machine de traitement du sol selon la revendication 13, comprenant les mesures suivantes :
a) avec la deuxième partie de porte-outil remplaçable (22) retirée de la première partie de porte-outil remplaçable (16), insérer une tige d'outil remplaçable (48) de l'outil remplaçable (24, 24') dans une partie de l'ouverture du porte-outil remplaçable (42) formée dans la première partie de porte-outil remplaçable (16),
b) pendant ou après la mesure a), monter la deuxième partie de porte-outil remplaçable (22) à la première partie de porte-outil remplaçable (16).

15. Procédé selon la revendication 14, **caractérisé en ce que** dans la mesure a), la tige d'outil remplaçable (48) est insérée dans la partie de l'ouverture du porte-outil remplaçable (42) formée dans la première partie de porte-outil remplaçable (16) en la déplaçant transversalement à l'axe longitudinal d'ouverture (La) de l'ouverture du porte-outil remplaçable (42).
